# EUROPÄISCHE PATENTSCHRIFT

(11) **EP 0 320 884 B1**
(45) Veröffentlichungstag und Bekanntmachung des Hinweises auf die Patenterteilung: **17.06.1992**
(21) Anmeldenummer: 88120822.7
(22) Anmeldetag: 13.12.1988
(51) Int. Cl.: B65D 88/70

(54) **Luftstossgerät**
Quick-release aerator
Appareil pour impulsions d'air

(30) Priorität: 15.12.1987 DE 3742489
(43) Veröffentlichungstag der Anmeldung: 21.06.1989
(73) Patentinhaber: AGRICHEMA Materialflusstechnik GmbH, D-55257 Budenheim (DE)
(72) Erfinder: Leibling, Udo, D-6530 Bingen (DE)
(74) Vertreter: Bockhorni, Josef, Dipl.-Ing.

(56) Entgegenhaltungen:
- EP-A- 0 097 236
- US-A- 3 788 527
- US-A- 4 469 247

## Beschreibung

Die Erfindung betrifft ein Luftstoßgerät gemäß dem Oberbegriff des Patentanspruches 1. Ein derartiges Luftstoßgerät ist z.B. aus der EP-A-0 097 236 bekannt.

Luftstoßgeräte werden zum Auflösen bzw. Beseitigen von Materialaufstauungen und Materialanbackungen von Schüttgütern in Bunkern, Trichtern, Silos u. dgl. verwendet. Dies wird durch starke, schlagartig durch eine Ausblasöffnung des Gerätes entweichende Druckluftstöße erreicht, wobei im Bruchteil einer Sekunde die im Speicherbehälter des Luftstoßgerätes gespeicherte Druckluft über die Ausblasöffnung entweicht. Es werden hierbei erhebliche Stoßkräfte entwickelt.

Da je nach Stärke der Materialaufstauungen die schlagartig vom Luftstoßgerät auf das Schüttgut geblasene Luft mehr oder weniger infolge Rückstoßwirkung wieder zurückgeführt wird und über die Ausblasöffnung in das Innere des Speicherbehälters gelangen kann, ist es erforderlich, nach dem Ausstoßen der Luft blitzschnell die Ausblasöffnung über den Schließkolben des Gerätes zu verschließen, um Zerstörungen innerhalb des Luftstoßgerätes zu vermeiden. Bei bekannten Geräten wird dies dadurch erreicht, daß das Mehrwegeventil nach dem Abschießen blitzartig von der Entlüftungsstellung in die Schaltstellung umgestellt wird, in der Druckluft dem Speicherbehälter zugeführt wird. In dieser Stellung des Mehrwegeventils wird der Kolben der Ventileinheit in seine Schließstellung gedrückt und dort gehalten. Kommt es jedoch zu einem Abfall des Drucks im Druckluftversorgungsnetz oder zu einem Ausfall der Druckluftversorgung, so wird die Ausblasöffnung nicht mehr oder nicht ausreichend vom Kolben verschlossen. Beim Abschießen des Luftstoßgerätes kann dann die Luft infolge Rückstoß über die Ausblasöffnung in das Geräteinnere gelangen, was mit einer erheblichen Gefährdung des Gerätes verbunden ist. Muß das Luftstoßgerät von der Druckluftversorgung demontiert werden, etwa wegen allfälliger Wartungsarbeiten oder wegen Umsetzarbeiten des Luftstoßgerätes selber, so ist es aus Sicherheitsgründen erforderlich, das Luftstoßgerät noch einmal abzuschießen, wobei jedoch nach dem Abschießvorgang aufgrund des Absperrens der Druckluftzufuhr kein Druck mehr auf den Kolben wirkt, so daß dieser nicht in seine Schließstellung gestellt wird.

Aufgabe der Erfindung ist es, ein Luftstoßgerät derart weiterzubilden, daß selbst bei Störungen in der Druckluftversorgung eine sichere Rückstellung des Kolbens des Luftstoßgeräts in seine Schließstellung gewährleistet ist.

Diese Aufgabe wird erfindungsgemäß durch die im kennzeichnenden Teil des Patentanspruches 1 enthaltenen Merkmale gelöst. Zweckmäßige Weiterbildungen der Erfindung sind durch die in den Unteransprüchen enthaltenen Merkmale gekennzeichnet.

Nach Maßgabe der Erfindung sind ein Druckluftspeicher und ein Rückschlagventil vor dem Mehrwegeventil angeordnet, wobei das Rückschlagventil die Druckluft in Richtung auf den Speicherbehälter durchläßt, jedoch eine Druckluftrückströmung in der anderen Richtung sperrt. Dadurch wird innerhalb des Druckluftspeichers ein Überschuß an Druckluft bereit gehalten, so daß selbst dann, wenn Störungen in der Druckluftversorgung auftreten oder die Druckluftversorgung ganz ausfällt, der Kolben der Ventileinheit des Luftstoßgerätes nach dem Abschießen mit Druckluft beaufschlagt und damit sicher und schnell in seine Schließstellung zurückgestellt wird, in der durch den Kolben die Ausblasöffnung des Luftstoßgerätes verschlossen ist. Dadurch ist nach dem Abschießen ein Rückstoß der Luft in das Innere des Luftstoßgerätes verhindert.

Die Größe des Druckluftspeichers wird hierbei so bemessen, daß abhängig von der beaufschlagten Kolbenfläche eine Ausreichende Schließkraft vorhanden ist. In einer zweckmäßigen Ausführungsform der Erfindung beträgt das Volumen des als Speichertopf ausgebildeten Druckluftspeichers etwa 0,3 Liter, wodurch eine Schließkraft von etwa 40 kp auf den Kolben ausgeübt wird. Ferner wird infolge dieser Kolbenrückstellung über einen Speichertopf ein zuverlässiges Schließen eines Kolbens auch bei Schwankungen in der Druckluftversorgung sichergestellt.

Eine baulich kompakte Ausführungsform zeichnet sich dadurch aus, daß der Speichertopf in den Speicherbehälter integriert ist. Dazu kann der Speichertopf in eine entsprechende Öffnung des Mantels des Speicherbehälters eingesetzt sein, wobei die Befestigung des Speichertopfes in geeigneter Weise erfolgen kann, insbesondere durch eine dichte Schraub- oder Schweißverbindung.

Nachfolgend werden bevorzugte Ausführungsbeispiele der Erfindung anhand der Zeichnung beschrieben. Darin zeigen
- Fig. 1: eine schematische Schnittansicht durch ein Luftstoßgerät sowie
- Fig. 2: eine Einzelheit einer Abwandlung der Anordnung eines Speichertopfes an einem Speicherbehälter.

Fig. 1 zeigt in schematischer Darstellung einen Speicherbehälter 1, der über eine Druckluftzuführleitung 2 mit Druckluft von einer nicht dargestellten externen Druckluftquelle gespeist wird. In der Druckluftzuführleitung 2 ist ein mit 3 bezeichnetes Mehrwegeventil angeordnet, welches in der mit A-R bezeichneten Schaltstellung die Druckluftzufuhr über die Leitung 2 in den Speicherbehälter 1 sicherstellt und in der mit A-P bezeichneten Schaltstellung die Verbindung zur externen Druckluftquelle sperrt und die Druckluftfzuführleitung 2 und damit dem Speicherbehälter 1 entlüftet.

Von einem Anschluß 4 am oberen Ende des Speicherbehälters 1 reicht in das Innere des Speicherbehälters ein mit 5 bezeichnetes Verbindungsrohr, welches sich bis zu einer Führungsbuchse 6 erstreckt, in welcher ein Kolben 7 verschieblich geführt ist. Der Raum VR oberhalb des Kolbens 7 steht über ein nicht dargestelltes Überdruckventil, insbesondere ein Überdruckmembranventil mit dem Inneren des Speicherbehälters 1 in Verbindung. In der in Fig. 1 dargestellten Stellung verschließt der Kolben 7 infolge Auflage an einem Ventilsitz 8 die Ausblasöffnung 9 des Luftstoßgerätes.

Die Funktionsweise des Luftstoßgerätes ist die folgende. Nach entsprechender Füllung des Speicherbehälters 1 über die Druckluftzufuhrleitung (Ventilstellung AR) erfolgt das Abschießen des Luftstoßgerätes dadurch, daß das Mehrwegeventil 3 auf Entlüftungsstellung (Stellung A-P des Ventiles) umgeschaltet wird. Dies hat eine Entlüftung der oberen Kammer VR der mit 10 bezeichneten Ventileinheit zur Folge. Da über eine an der Führungsbuchse 6 ausgebildete Öffnung 11 der Druck innerhalb des Speicherbehälters 11 auf den Kolben 7 wirkt und zwar insbesondere auf dessen freiliegende, kreisringförmige untere Stirnfläche, wird der Kolben 7 blitzschnell nach oben bewegt, so daß schlagartig die Ausblasöffnung 9 freigegeben wird und die im Speicherbehälter 1 komprimierte Druckluft schlagartig in Richtung Ausblasstelle expandiert.

Durch Umschalten des Mehrwegeventiles 3 in die Stellung A-R erfolgt die Druckluftzufuhr und wird der Kolben 7 auf den Ventilsitz 8 gedrückt, so daß der Speicherbehälter 8 über das Überdruck-Membranventil in der Führungsbuchse 6 bzw. der Ventileinheit 10 wieder gefüllt wird und somit für einen weiteren Abschießvorgang bereit steht.

Entsprechend der Darstellung in Fig. 1 ist vor dem Mehrwegeventil 3 ein Druckluftspeicher angeordnet, der im dargestellten Ausführungsbeispiel durch einen zylinderförmigen Speichertopf 12 gebildet ist. In Richtung der Druckluftzufuhr zum Speicherbehälter 1 ist vor dem Speichertopf 12 ein Sperrventil angeordnet, welches verhindert, daß Druckluft nach rückwärts wieder in Richtung der Druckluftquelle strömen kann. Im dargestellten Ausführungsbeispiel ist dieses Sperrventil durch ein mit 13 bezeichnetes Rückschlagventil gebildet, welches die Druckluftzufuhr zum Speicherbehälter 1 ungehindert zuläßt, jedoch entgegen der Richtung der Druckluftzufuhr sperrt, wie symbolisch aus der Zeichnung des Ventils 13 entnommen werden kann.

Durch diesen Druckluftspeicher 12 wird gewährleistet, daß in jedem Betriebszustand eine gewisse Druckluftmenge vor dem Mehrwegeventil 3 bereitgestellt ist. Sollte es somit zu einem Ausfall am Druckluftnetz kommen bzw. das Luftstoßgerät vom Druckluftnetz abgeschaltet werden und dann ein Abschießvorgang des Luftstoßgerätes erfolgen, so ist stets gewährleistet, daß infolge der im Druckluftspeicher 12 gespeicherten Druckluft der Kolben 7 wieder in seine Schließstellung nach unten auf den Ventilsitz 8 gedrückt und damit in seine Schließstellung rückgestellt wird. Dadurch wird auch ein Rückstoß der in einen Bunker abgeschossenen Luft in Richtung des Inneren des Luftstoßgerätes infolge des auf dem Ventilsitz 8 fest aufsitzenden Kolbens 7 verhindert.

Das Volumen des Speichers ist in der erforderlichen Schließkraft angepaßt. Nach einer zweckmäßigen Ausbildung beträgt das Volumen des Speichertopfes 12 etwa 0,3 Liter, wodurch auf dem Kolben eine Rückstellkraft in Höhe von 40 kp ausgeübt wird, die als Schließkraft völlig ausreicht. Der Speichertopf 12 und das Rückschlagventil 3 sind über Schraubanschlüsse, die in Fig. 1 mit 15 bezeichnet sind, an die Leitung 2 anschließbar. Dadurch ist ein einfaches Nachrüsten vorhandener Luftstoßgeräte mit dieser Einheit ohne weiteres möglich.

Fig. 2 zeigt eine Ausführungsform, bei der der Speichertopf 12 unmittelbar in den Speicherbehälter 1 integriert ist. Entsprechend der Darstellung ist der Topf 12 zum größten Teil in den Speicherbehälter 1 eingelassen und über eine dichte Schraub- oder Schweißverbindung 16 mit dem Speicherbehälter 1 fest verbunden.

## Patentansprüche

1. Luftstoßgerät zum Beseitigen von Materialaufstauungen von Schüttgütern in Bunkern u. dgl., mit einer Leitung (2) zur Zuführung von Druckluft zu einem Speicherbehälter (1), einem Mehrwegeventil (3) mit einer Schaltstellung (A-B) für die Druckluftzufuhr zum Speicherbehälter (1) und einer Entlüftungsstellung (A-P), und mit einem über die Druckluftzuführleitung (2) beaufschlagbaren Kolben (7), der in einer innerhalb des Speicherbehälters (1) angeordneten Buchse (6) einer Ventileinheit (10) geführt ist und in seiner untersten Stellung die Ausblasöffnung (9) des Luftstoßgerätes schließt,
dadurch **gekennzeichnet,**
daß in der Druckluftzuführleitung (2) vor dem Mehrwegeventil (3) ein Druckluftspeicher (12) vorgesehen ist, vor dem in Richtung Druckluftzufuhr ein Rückschlagventil (13) angeordnet ist, welches entgegen der Richtung der Druckluftzufuhr sperrt.

2. Gerät nach Anspruch 1,
dadurch **gekennzeichnet,**
daß der Druckluftspeicher (12) durch einen topfartigen Behälter gebildet ist.

3. Gerät nach Anspruch 2,
dadurch **gekennzeichnet,**
daß der topfartige Behälter zylindrisch ist.

4. Gerät nach einem der vorhergehenden Ansprüche,
dadurch **gekennzeichnet,**
daß der Druckluftspeicher (12) ein Volumen von etwa 0,3 Liter aufweist.

5. Gerät nach einem der vorhergehenden Ansprüche,
dadurch **gekennzeichnet,**
daß der Druckluftspeicher (12) und das Rückschlagventil (13) Schraubanschlüsse für den Anschluß an die Druckluftzuführleitung (2) aufweisen.

6. Gerät nach einem der vorhergehenden Ansprüche,
dadurch **gekennzeichnet,**
daß der Speichertopf (12) in den Mantel des Speicherbehälters (1) integriert, insbesondere mindestens teilweise eingelassen angeordnet ist.

7. Gerät nach Anspruch 6,
dadurch **gekennzeichnet,**
daß der Speichertopf (12) mit dem Speicherbehälter (1) verschraubt oder verschweißt ist.

## Claims

1. Shock blower for removing bulk material accumulations in silos and the like, comprising a piping (2) for supplying compressed air to a storage container (1), a multi-way valve (3) having a switching position (A-R) for the supply of compressed air to said storage container (1) and a ventilation position (A-P), and a piston (7) which can be impinged on via the compressed-air supply piping (2) and which is moved in a bushing (6) of a valve unit (10), said bushing (6) being arranged within said storage container (1), and which closes in the lowest position thereof the blower aperture (9) of said quick release aerator,
**characterized in that**
a compressed-air reservoir (12) is provided for in said compressed-air supply piping (2) in front of said multi-way valve (3), a stop valve (13) locking against the direction of the compressed-air supply being arranged in front of said compressed-air reservoir (12) in the direction of the compressed-air supply.

2. An apparatus according to claim 1,
**characterized in that**
that said compressed-air reservoir (12) is made up of a pot-like container.

3. An apparatus according to claim 2,
**characterized in that**
said pot-like container is of a cylindrical shape.

4. An apparatus according to any of the preceding claims,
**characterized in that**
said compressed-air reservoir (12) has a volume of about 0.3 liters.

5. An apparatus according to any of the preceding claims,
**characterized in that**
said compressed-air reservoir (12) and said stop valve (13) are provided with threaded connections for the connection to said compressed-air supply piping (2).

6. An apparatus according to any of the preceding claims,
**characterized in that**
said pot-like reservoir (12) is integrated, in particular arranged in an at least partly embedded manner, in the casing of said reservoir container (1).

7. An apparatus according to claim 6,
**characterized in that**
said pot-like reservoir (12) and said storage container (1) are screwed or welded together.

## Revendications

1. Appareil à impulsions d'air pour éliminer des bouchages dus à des matières en vrac dans des silos ou similaires, comportant une canalisation (2) d'arrivée d'air comprimé vers un récipient accumulateur (1), une soupape à plusieurs voies (3) disposant d'une position d'alimentation (A-R) pour l'arrivée d'air comprimé vers l'accumulateur (1) et d'une position d'échappement de l'air (A-P), et comportant un piston (7) sur lequel peut être appliquée l'air comprimé par l'intermédiaire de la canalisation d'alimentation (2) et qui est guidé dans une douille (6), disposée à l'intérieur du récipient accumulateur (1), d'une unité faisant soupape (10) et qui, dans sa position inférieure, ferme l'ouverture (9) de sortie de l'air de soufflage de l'appareil à impulsions d'air,
caractérisé en ce que, dans la canalisation (2) d'arrivée d'air comprimé, avant la soupape à plusieurs voies (3), il est prévu un accumulateur d'air comprimé (12), avant lequel, dans la direction de l'arrivée d'air comprimé, est disposé un clapet anti-retour (13) faisant barrage dans la direction opposée à l'arrivée d'air comprimé.

2. Appareil suivant la revendication 1, caractérisé en ce que l'accumulateur d'air comprimé (12) est réalisé sous la forme d'un récipient en forme de pot.

3. Appareil suivant la revendication 2, caractérisé en ce que le récipient en forme de pot est cylindrique.

4. Appareil suivant l'une quelconque des revendications précédentes, caractérisé en ce que l'accumulateur d'air comprimé (12) présente un volume d'environ 0,3 litre.

5. Appareil suivant l'une quelconque des revendications précédentes, caractérisé en ce que l'accumulateur d'air comprimé (12) et le clapet anti-retour (13) présentent des raccords vissés pour le raccordement avec la canalisation (2) d'arrivée d'air comprimé.

6. Appareil suivant l'une quelconque des revendications précédentes, caractérisé en ce que le pot accumulateur (12) est intégré dans la paroi externe du récipient accumulateur (1), et qu'en particulier, il est, au moins en partie, enfoncé à l'intérieur.

7. Appareil suivant la revendication 6, caractérisé en ce que le pot accumulateur (12) est vissé ou soudé sur le récipient accumulateur (1).
